# EUROPÄISCHE PATENTSCHRIFT

(11) **EP 0 281 499 B1**
(45) Veröffentlichungstag und Bekanntmachung des Hinweises auf die Patenterteilung: **29.07.1992**
(21) Anmeldenummer: 88730014.3
(22) Anmeldetag: 20.01.1988
(51) Int. Cl.: B41J 25/304

(54) **Vorrichtung zur Abstandseinstellung eines Druckkopfes auf dickes Druckgut in einer Büromaschine, insbesondere in einem Sparbuch- oder Belegdrucker**
Print gap adjustment device for thick record carriers in an office machine
Dispositif pour l'ajustement de l'écartement d'impression pour documents épais dans une machine de bureau

(30) Priorität: 28.02.1987 DE 3706573
(43) Veröffentlichungstag der Anmeldung: 07.09.1988
(73) Patentinhaber: MANNESMANN Aktiengesellschaft, 40027 Düsseldorf (DE)
(72) Erfinder: Limberger, Alois, D-7710 Grüningen (DE); Nolte, Bernhard, D-7730 Villingen (DE); Stellmach, Dieter, D-7737 Bad Dürrheim (DE)
(74) Vertreter: Presting, Hans-Joachim, Dipl.-Ing.

(56) Entgegenhaltungen:
- DE-A- 2 516 149
- DE-A- 3 210 213

## Beschreibung

Die Erfindung betrifft eine Vorrichtung zur Abstandseinstellung eines Druckkopfes auf dickes Druckgut in einer Büromaschine, insbesondere in einem Sparbuch- oder Belegdrucker, in der der Druckkopf auf einem Druckkopfschlitten parallel zu einem Druckwiderlager zwischen Endstellungen hin- und herbwegbar und senkrecht zum Druckwiderlager entgegen einer Federkraft zum Druckwiderlager anstellbar ist, mit zumindest einer, an der Druckkopf-Stirnseite gelagerten, drehbaren Rolle, die auf einem biegsamen, parallel zum Druckwiderlager verlaufenden Band aufliegt, wobei das biegsame Band während des Druckvorganges auf dem dicken Druckgut fest aufliegt.

Eine derartige Vorrichtung ist aus der DE-AS 22 34 616 bekannt. Die bekannte Vorrichtung dient zum Abfühlen im Sinne einer automatischen Abstandsregelung zwischen einem Druckkopf und dem zu bedruckenden Papier. Die bekannte Vorrichtung soll die Aufgabe lösen, eine Papierstärken-Abfühlvorrichtung an Druckwerken zu schaffen, welche es ermöglicht, mit einfachen Mitteln eine automatische Anpassung des Abstandes Druckkopf -Papier and verschiedene Papierstärken zu erzielen und die Einführung von Aufzeichnungsträgern nicht zu erschweren. Eine derartige Vorrichtung vermag jedoch nur als Abstandseinstellung bei mehreren Papierschichten Vorteile zu bieten, jedoch nicht bei Druckgutdicken, die ca. 0,3 und mehr Millimeter bis zu einigen Millimetern betragen.

Der vorliegenden Erfindung liegt daher die Aufgabe zugrunde, eine Abstandseinstellung für dickes Druckgut zu schaffen, bei der sowohl das Einlegen des Druckgutes als auch das Weiterschalten beim Drucken störungsfrei verlaufen.

Die gestellte Aufgabe wird bei der eingangs bezeichneten Vorrichtung erfindungsgemäß dadurch gelöst, daß das biegsame Band in einem dem dicksten Druckgut entsprechenden, parallelen Abstand über dem Druckwiderlager angeordnet, in den Längsrichtungen zumindest an einem Bandende unter Zugfederkraft längsbeweglich befestigt ist, daß der Druckkopfschlitten in Abschnitten seiner Endstellungen begrenzt durch das Druckgut anhebbar ist, daß in diesen Endstellungs-Abschnitten in dem biegsamen Band Ausschnitte angeordnet sind, in denen mittels der drehbaren Rolle mit ihrer Lauffläche keine Stützkraft auf das biegsame Band übertragbar ist und daß das biegsame Band zumindest auf Länge der Ausschnitte einen seitlich versetzten Bandbreitenabschnitt aufweist. Dadurch, daß in den Endstellungs-Abschnitten Ausschnitte vorgesehen sind, in die die drehbare Rolle eintauchen kann, wird in den Endstellungen des Druckkopfschlittens das biegsame Band derart angehoben, daß auch Druckgut von einigen Millimetern Dicke ohne Störung eingeschoben werden kann und daß die Zeilenschaltung ohne weiteres ablaufen kann, ohne daß Störungen auftreten.

Nach weiteren Merkmalen der Erfindung ist es möglich, den Abstand des biegsamen Bandes zur Ebene des Druckwiderlagers weiter zu vergrößern, indem die drehbare Rolle konzentrisch zu ihrer Drehachse einen im Durchmesser verminderten Ringabsatz aufweist, dessen Breite etwa der Breite des seitlich versetzten Bandbreitenabschnittes entspricht. Damit wird nicht nur eine Abstandsvergrößerung erzielt, sondern gleichzeitig der Bandstand in den Endstellungen des Druckkopfschlittens genau begrenzt, so daß in Abstimmung auf das dickste Druckgut genügend Raum zum Einschieben und Weiterschalten der Zeilenschaltung möglich ist.

Das Anheben des Druckkopfschlittens geschieht nach weiteren Merkmalen der Erfindung dadurch, daß an dem Druckkopfschlitten eine zweite Rolle drehbar gelagert ist, in deren Bahnverlauf in den Abschnitten der Endstellungen eine jeweils in Richtung der Bewegung ansteigende Schräge angeordnet ist, auf der der Umfang der zweiten Rolle in den Endabschnitten stützbar ist.

Die Befestigung des biegsamen Bandes wird hierbei vorteilhafterweise dadurch erzielt, daß auf der Ebene des Druckwiderlagers im Längenabstand des biegsamen Bandes Stehbolzen vorgesehen sind, in denen das biegsame Band eingehängt bzw. längsgeführt ist.

Hierbei kann noch die Längsbewegung des biegsamen Bandes dadurch erzielt werden, daß ein Bandende über eine Zugfeder mit dem zugehörigen Stehbolzen verbunden ist.
Ein Ausführungsbeispiel der Erfindung ist in der Zeichnung dargestellt und wird im folgenden näher beschrieben. Es zeigen:
Fig. 1 eine Vorderansicht des Druckergestells eines Multiformdruckers (Sparbuch- oder Belegdrucker),
Fig. 2 eine etwas vergrößerte Seitenansicht des Druckergestells aus Fig. 1,
Fig. 3 eine Seitenansicht des biegsamen Bandes für sich alleine gezeichnet,
Fig. 4 eine Draufsicht auf das biegsame Band gemäß Fig. 3,
Fig. 5 eine Teil-Vorderansicht des Druckergestells, in der sich der Druckkopfschlitten in der linken Endstellung befindet,
Fig. 6 eine Teil-Vorderansicht wie Fig. 5, in der sich jedoch der Druckkopfschlitten in Druckbewegung befindet,
Fig. 7 eine perspecktivische Teil-Darstellung des biegsamen Bandes mit der Druckkopft-Rolle und der zweiten Rolle am Druckkopfschlitten (entspricht der Situation in Fig. 5) und
Fig. 8 eine perspektivische Teil-Darstellung des biegsamen Bandes mit der Druckkopf-Rolle und der zweiten Rolle am Druckkopfschlitten (entspricht der Situation in Fig. 6).

Ein Multiformdrucker als Beispiels einer Büromaschine, die als Drucker arbeitet, weist ein Druckergestell 1 auf, das aus Seitenplatinen 2 und 3, Querstreben 4 und 5 sowie aus Führungsachsen 6 und 7 für einen Druckkopfschlitten 8 besteht. Der Druckkopfschlitten 8 trägt einen Druckkopf 9, wobei eine solche Anordnung eines Druckergestells 1 für dickes Druckgut 10 um eine horizontale Achse 11 in einem Lagerbockpaar 12 schwenkbar gelagert ist (Fig. 2). Das in den Figuren 1 und 2 gezeichnete dicke Druckgut 10 besteht aus Sparbüchern, mehrschichtigen Belegen u.dgl. dickem Druckgut. Das Ausführungsbeispiel weist ein horizontales Druckwiderlager 13 auf. Am Druckergestell 1 ist eine Schenkelfeder 14 befestigt, deren Schenkel 14a und 14b sich am Druckergestell 1 bzw. am Druckkopfschlitten 8 abstützen, so daß der Druckkopfschlitten 8 die Tendenz aufweist, sich mit einer Rolle 15 stets in Richtung zum Druckwiderlager 13 zu bewegen. Diese Tendenz kann auch bei einer mehr vertikalen Lage des Druckwiderlagers 13 (als Druckwalze) geschaffen werden, und die Schenkelfeder 14 kann auch als Druck- oder Zugfeder ausgestaltet sein. Die an der Druckkopf-Stirnseite 9a drehbar gelagerte Rolle 15 liegt auf einem biegsamen Band 16 aus Metall, z.B. Federstahl, auf, das parallel zum Druckwiderlager 13 verläuft, und zwar knapp neben der Druckkopft-Stirnseite 9a, um das Druckgut 10 im Bereich der Druckstelle mit konstantem Abstand zur Druckkopf-Stirnseite 9a zu halten. Dieser Abstand ist im Hinblick auf den Drucknadelhub von Bedeutung.

Das in der Büromaschine zu verarbeitende dickste Druckgut 10 bestimmt nunmehr einen zum Druckwiderlager 13 parallelen Abstand 17, bei dem das Druckgut 10, z.B. ein Sparbuch, leicht unter das Band 16 geschoben werden kann, bzw. bei dem in Endstellungen 8a und 8b (in Fig. 1 befindet sich der Druckkopfschlitten in der rechten Endstellung 8b) das Druckgut 10 oder der Druckkopf 9 um einen Zeilenvorschubschritt verschoben werden kann.

Das Band 16 (Fig. 3 und 4) steht zumindest mit einem Bandende 16a in der Längsrichtung 18 unter der Kraft einer Zugfeder 19 und ist in den Längsrichtungen verschieblich gelagert. Die Lagerung besteht aus etwa auf der Ebene 13a des Druckwiderlagers 13 befestigten Stehbolzen 20, 21, 22 und 23, die jeweils Ringeinschnitte 24 aufweisen, in denen Schlitze 25 des Bandes 16 geführt sind. Die Schlitze 25 können einseitig offen sein oder Teil einer etwa schlüssellochartig geformten Ausnehmung 26 für das Einhängen des Bandes 16 (z.B. am Bandende 16b).

Der Druckkopfschlitten 8 ist über Schrägen 27 und 28 und einer zweiten am Druckkopfschlitten 8 drehbar gelagerten Rolle 29 anhebbar, und zwar in horizontalen Abschnitten 30 und 31, die etwa gleich lang wie die Schrägen 27 und 28 sein können. In diesen Abschnitten 30 und 31 der Endstellungen 8a bzw. 8b des Druckkopfschlittens 8 sind in dem biegsamen Band 16 jeweils Ausschnitte 32 und 33 (Fig. 4) vorgesehen, in denen die drehbare Rolle 15 mit ihrer Lauffläche 15a keine Unterstützung auf dem biegsamen Band 16 mehr findet (Fig. 1: Endstellung 8b; Fig 5: Enstellung 8a und Fig. 7: Endstellung 8a). Das bedeutet, daß das Band 16 sobald der Druckkopfschlitten 8 in eine der Endstellungen 8a und 8b gelangt, nicht mehr der Anpreßkraft der Rolle 15 unterworfen ist und die Federkraft in dem Band 16 das Band 16 hochschnellen läßt. Diese Bewegung kann nunmehr begrenzt werden, indem im Bereich der Ausschnitte 32 und 33 das Band 16 einen seitlich versetzten Bandbreitenabschnitt 34 aufweist und die drehbare Rolle 15 konzentrisch zu ihrer Lauffläche 15a auf der Drehachse 35 einen im Durchmesser 36 (Fig. 8) verminderten Ringabsatz 37 aufweist, dessen Breite 38 etwa der Breite 39 des seitlich versetzten Bandbreitenabschnitts 34 entspricht. Währenddem also die zweite Rolle 29 durch ihren Umfang 29a auf den Schrägen 27 bzw. 28 in den End-Abschnitten 30 und 31 abstützbar ist und dadurch eine Anhebung des Druckkopfschlittens 8 zusammen mit der Rolle 15 erfolgt, die allerdings nur dem Höhenunterschied der Schräge 27 bzw. 28 entspricht, so daß durch die Zugkraft des Bandes 16 bereits ein Spalt (in der Praxis von z.B. 4 mm) zwischen dem Druckgut 10 und dem Band 16 entsteht, bewirkt der Ringabsatz 37 ein weiteres zusätzliches Anheben des Bandes 16, jedoch mit der Begrenzung auf den Durchmesser 36. In Fig. 8 ist durch eine gedachte Linie 40 angedeutet, daß die Achse 35 der Rolle 15 und die Drehachse 41 der zweiten Rolle 29 sich starr am Druckkopfschlitten 8 befinden.

Der Druckopfschlitten 8 befindet sich außerdem in der Endstellung 8a (Fig. 5), wobei die zweite Rolle 29 gerade beginnt, bei Rechtsbewegung des Druckkopfschlittens 8 auf die Schräge 27, die Teil eines Keilstückes 42 ist, das in den Abschnitten 30 bzw. 31 auf der Querstrebe 5 befestigt ist, zu fahren. Nach Verlassen der Scräge 27 hat aber auch die Lauffläche 15a wieder das Band 16 erfaßt und drückt dieses, wie in Fig. 6 gezeigt ist, nach unten auf das Druckgut 10, so daß mit dem Druckkopf 9 gedruckt werden kann.

## Patentansprüche

1. Vorrichtung zur Abstandseinstellung eines Druckkopfes auf dickes Druckgut in einer Büromaschine, insbesondere in einem Sparbuch- oder Belegdrucker, in der der Druckkopf auf einem Druckkopfschlitten parallel zu einem Druckwiderlager zwischen Endstellungen hin- und herbewegbar und senkrecht zum Druckwiderlager entgegen einer Federkraft zum Druckwiderlager anstellbar ist, mit zumindest einer, an der Druckkopf-Stirnseite gelagerten, drehbaren Rolle, die auf einem biegsamen, parallel zum Druckwiderlager verlaufenden Band aufliegt, wobei das biegsame Band während des Druckvorganges auf dem dicken Druckgut fest aufliegt,
dadurch gekennzeichnet,
daß das biegsame Band (16) in einem dem dicksten Druckgut (10) entsprechenden, parallelen Abstand (17) über dem Druckwiderlager (13) angeordnet, in den Längsrichtungen (18) zumindest an einem Bandende (16a) unter Zugfederkraft längsbeweglich befestigt ist, daß der Druckkopfschlitten (8) in Abschnitten (30,31) seiner Endstellungen (8a,8b) begrenzt durch das Druckgut (10) anhebbar ist, daß in diesen Endstellungs- Abschnitten (30,31) in dem biegsamen Band (16) Ausschnitte (32,33) angeordnet sind, in denen mittels der drehbaren Rolle (15) mit ihrer Lauffläche (15a) keine Stützkraft auf das biegsame Band (16) übertragbar ist und daß das biegsame Band (16) zumindest auf Länge der Ausschnitte (32,33) einen seitlich versetzten Bandbreitenabschnitt (34) aufweist.

2. Vorrichtung nach Anspruch 1,
dadurch gekennzeichnet,
daß die drehbare Rolle (15) konzentrisch zu ihrer Drehachse (35) einen im Durchmesser (36) verminderten Ringabsatz (37) aufweist, dessen Breite (38) etwa der Breite (39) des seitlich versetzten Bandbreitenabschnitts (34) entspricht.

3. Vorrichtung nach den Ansprüchen 1 und 2,
dadurch gekennzeichnet,
daß an dem Druckkopfschlitten (8) eine zweite Rolle (29) drehbar gelagert ist, in deren Bahnverlauf in den Abschnitten (30,31) der Endstellungen (8a,8b) eine jeweils in Richtung der Bewegung ansteigende Schräge (27,28) angeordnet ist, auf der der Umfang (29a) der zweiten Rolle (29) in den End-Abschnitten (30,31) stützbar ist.

4. Vorrichtung nach einem oder mehreren der Ansprüche 1 bis 3,
dadurch gekennzeichnet,
daß auf der Ebene (13a) des Druckwiderlagers (13) im Längenabstand des biegsamen Bandes (16) Stehbolzen (20,21,22,23) vorgesehen sind, in denen das biegsame Band (16) eingehängt bzw. längsgeführt ist.

5. Vorrichtung nach Anspruch 4,
dadurch gekennzeichnet,
daß ein Bandende (16a) über eine Zugfeder (19) mit dem zugehörigen Stehbolzen (20) verbunden ist.

## Claims

1. Device for adjusting the spacing of a print head to a thick printing medium in an office machine, in particular in a savings bank book or document printer, in which the print head can be moved on a print head carriage parallel to a platen to-and-fro between end positions and adjusted with respect to the platen perpendicularly to the latter against a spring force, with at least one rotatable roller, which is mounted on the print head front end and rests on a flexible band, which extends parallel to the platen, the flexible band resting firmly on the thick printing medium during the printing process,
characterised in that
the flexible band (16) is secured above the platen (13) at a parallel spacing (17), which corresponds to the thickest printing medium (10), at least at one band end (16a) such that it can move in the longitudinal directions (18) under a tension spring force, that the print head carriage (8) can be raised in sections (30, 31) at its end positions (8a, 8b), this movement being defined by the printing medium (10), that cutout portions (32, 33) are disposed in the flexible band (16) in these end position sections (30, 31), in which portions no bearing force can be transmitted to the flexible band (16) by means of the rotatable roller (15) via its contact surface (15a), and that the flexible band (16) comprises a laterally offset band width section (34) which is at least as long as the cutout portions (32, 33).

2. Device according to claim 1,
characterised in that
the rotatable roller (15) is provided with an annular shoulder (37) of a reduced diameter (36) concentrically with its axis of rotation (35), the width (38) of which shoulder corresponds approximately to the width (39) of the laterally offset band width section (34).

3. Device according to claims 1 and 2,
characterised in that
a second roller (29) is rotatably mounted on the print head carriage (8), in the path of which a slope (27, 28), which in each case ascends in the direction of movement, is disposed in the sections (30, 31) at the end positions (8a, 8b), on which slope the circumference (29a) of the second roller (29) can be supported in the end sections (30, 31).

4. Device according to one or more of claims 1 to 3,
characterised in that
studs (20, 21, 22, 23) are provided in the plane (13a) of the platen (13) at longitudinal spacings along the flexible band (16), on which studs the flexible band (16) is suspended or guided in the longitudinal direction.

5. Device according to claim 4,
characterised in that
one band end (16a) is connected to the associated stud (20) via a tension spring (19).

## Revendications

1. Dispositif pour le réglage de l'écartement d'une tête d'impression, pour un produit à imprimer épais, dans une machine de bureau, en particulier dans une imprimante de livrets d'épargne ou de pièces comptables, dans lequel la tête d'impression peut effectuer des mouvements de va-et-vient sur un chariot parallèlement à une butée d'impression entre des positions d'extrémité et peut être amenée vers la butée contre une force élastique perpendiculairement à la butée, comportant au moins un rouleau rotatif, monté sur la face frontale de la tête d'impression, qui se trouve sur une bande souple s'étendant parallèlement à la butée, la bande souple reposant fermement sur le produit à imprimer pendant l'impression,
caractérisé en ce que
la bande souple (16) est agencée dans un espace (17) parallèle, correspondant au produit à imprimer le plus épais, au-dessus de la butée (13), et est fixée en pouvant se déplacer longitudinalement sous la force d'un ressort de traction au moins à une extrémité de bande (16a) dans les sens longitudinaux (18), en ce que le chariot (8) de la tête d'impression peut être soulevé, de façon limitée, par le produit à imprimer (10) dans des tronçons (30,31) de ses positions d'extrémité (8a,8b), en ce que, dans ces tronçons d'extrémité (30,31), des découpes (32,33) sont prévues dans la bande souple (16), dans lesquelles aucune force d'appui ne peut être transmise sur la bande souple (16) au moyen du rouleau rotatif (15) par sa surface de roulement (15a), et en ce que la bande souple (16) présente au moins sur la longueur des découpes (32,33) un tronçon (34) latéralement décalé.

2. Dispositif selon la revendication 1,
caractérisé en ce que
le rouleau rotatif (15) présente, concentriquement à son axe de rotation (35), une saillie annulaire (37) de moindre diamètre (36), dont la largeur (38) correspond à peu près à la largeur (39) du tronçon (34) latéralement décalé.

3. Dispositif selon les revendications 1 et 2,
caractérisé en ce qu'
un second rouleau (29) est monté rotatif sur le chariot (8), rouleau sur la trajectoire duquel, dans les tronçons (30,31) des positions d'extrémité (8a,8b), est agencé un plan incliné (27,28) montant, à chaque fois, dans le sens du mouvement, sur lequel la périphérie (29a) du second rouleau (29) dans les tronçons d'extrémité (30,31) peut s'appuyer.

4. Dispositif selon une ou plusieurs des revendications 1 à 3,
caractérisé en ce que,
sur le plan (13a) de la butée (13) à distance longitudinale de la bande souple (16), sont prévus des boulons (20,21,22,23) dans lesquels la bande souple est suspendue ou guidée longitudinalement.

5. Dispositif selon la revendication 4,
caractérisé en ce qu'
une extrémité de bande (16a) est reliée au boulon respectif (20) par l'intermédiaire d'un ressort de traction (19).
